# EUROPÄISCHE PATENTSCHRIFT

(11) **EP 0 114 303 B1**
(45) Veröffentlichungstag und Bekanntmachung des Hinweises auf die Patenterteilung: **29.10.1986**
(21) Anmeldenummer: 83112628.9
(22) Anmeldetag: 15.12.1983
(51) Int. Cl.: B05C 5/00, B41F 23/02, B41M 5/20

(54) **Einrichtung zum Befeuchten der Oberfläche eines Objektes**
Device for dampening the surface of an object
Dispositif pour mouiller la surface d'un objet

(30) Priorität: 29.12.1982 US 454304
(43) Veröffentlichungstag der Anmeldung: 01.08.1984
(73) Patentinhaber: International Business Machines Corporation, Armonk, N.Y. 10504 (US)
(72) Erfinder: Ebert, William Searles, Endicott, NY 13760 (US); Reynolds, Harold Delbert, Endicott, NY 13760 (US); Sjostrom, William Joseph, Rome, PA 18837 (US); Strollo, Robert Richard, Endicott, NY 13760 (US)
(74) Vertreter: Kirchhof, Norbert, Ing. grad.

## Beschreibung

Die Erfindung bezieht sich auf eine Einrichtung zum Befeuchten der Oberfläche eines Objektes mit vorherbestimmten Mengen von Flüssigkeit, um das Objekt weiteren Behandlungen zugänglich zu machen.

In der Vergangenheit erforderten elektrisch eingeleitete Druckreaktionen meistens relativ hohe Spannungen in der Grössenordnung von 100 bis 250 Volt, ein getränktes oder teilweise benetztes Papier bzw. abschmelzende Elektroden. Man musste auch ein für die besonderen Drucksysteme geeignetes Aufzeichnungsmedium verwenden. Fast alle der bekannten Systeme stützten sich entweder auf relativ hohe Spannungsamplitudenimpulse, um ein trockenes oder nasses Drucken zu erzielen. Wie zu erwarten, wurden auch Hybridsysteme und Aufzeichnungsmedien für dieselben bekannt, mit denen versucht wurde, die Nachteile der trockenen und nassen Methoden zu kompensieren. Jedoch waren, wie meistens bei Kompromissituationen, diese Methoden entweder zu aufwendig oder unzufriedenstellend in der Ausführung.

Es wurden verschiedentlich Anstrengungen unternommen, um die unterschiedlichen Aspekte der bekannten, elektrisch induzierten Drucksysteme zu verbessern. Solche Anstrengungen führten zum Gebrauch von elektrolytischen Druckern mit einer relativ niedrigen Spannung in der Grössenordnung von nicht mehr als 25 Volt für das Ausführen des Druckens. Ein Drucksystem mit einer niedrigen Druckenergie als Pegel von einer Grösse, die vergleichbar ist mit den heute üblichen integrierten Schaltungschips grosser Integrationsdichte, ist in der Europäischen Patentanmeldung 0058 855 beschrieben. Bei dieserAnordnung wird ein innerhalb eines Aufzeichnungsträgers oder auf seiner Oberfläche befindlicher Leukofarbstoff sichtbar gemacht durch die Anwendung eines niedrigen Energieimpulses, vorausgesetzt, dass die Dicke der Oberflächenschicht des Aufzeichnungsträgers, der Kontaktflächenbereich der Druckelektroden und der zwischen ihnen befindliche Abstand vorherbestimmte Werte aufweisen.

Es stellte sich heraus, dass die Verwendung von elektrischen Impulsen für das Drucken wesentlich unterstützt wird durch Anfeuchten der Oberflächenschicht des Aufzeichnungsträgers, besonders bei Druckern, die Impulse niedrigen Energiepegels verwenden. In US-PS 2602016 ist ein Konditionierungseffekt des Aufzeichnungsträgers durch Anwendung von Dampf beschrieben. Gemäss der US-PS 3 890 622 wird ein vorangefeuchteter Aufzeichnungsträger in einer abgedichteten Kassette gehalten, wodurch die Feuchtigkeit konserviert wird. Eine andere Möglichkeit ergibt sich durch die US-PS 3 974 041, wonach Zeolithe oder Feuchtigkeit enthaltende Verbindungen in der Oberflächenschicht des Aufzeichnungsmediums enthalten sind, wobei die Feuchtigkeit durch Zuführung eines Drucksignales zur Oberfläche des Aufzeichnungsträgers ausgeschieden wird. Ein anderer Weg ist in der US-PS 4 335 967 beschrieben, wonach eine Flüssigkeit einer behandelten Oberfläche des Aufzeichnungsmediums mittels einer Kontaktwalze zugeführt wird.

Während die Wirkungsweise aller elektrisch basischer Drucker, besonders jener, die einen niedrigen Energiepegel verwenden, vom Gebrauch einer der bekannten Anfeuchtungsmethoden zur Verbesserung der Leitfähigkeit des Aufzeichnungsmediums und dadurch für die niedrigen Energieanforderungen profitieren, würden diese Methoden bei Verwendung einer Anordnung nach der Europäischen Patentanmeldung 0058 855 aus verschiedenen Gründen nicht zufriedenstellen. Die Verwendung von Wasserdampf oder eines anderen Dampfes würde eine zusätzliche Energie erfordern und würde unverträglich sein mit gegenwärtigen Drucksystemen. Ausserdem würde ein nicht sorgfältig gehandhabter erhitzter Dampf die fertigen Druckkopien kräuseln oder verderben. Die Verwendung einer Kassette oder einer ähnlichen Vorrichtung zum Zurückhalten einer Menge vorbefeuchteten Aufzeichnungsmediums leidet an der Notwendigkeit eines besonders aufwendigen Behälters, der auch die Durchsatzgeschwindigkeit begrenzen würde. Ausserdem würde der Grad der Feuchtigkeit des vorangefeuchteten Aufzeichnungsmediums, das in der Kassette gehalten wird, in jedem Fall Eingriffe der Bedienungsperson erfordern, um eine Verträglichkeit mit gegenwärtigen Arbeitszuständen zu erreichen. Die Verwendung von zeolithischen Verbindungen in der Oberflächenschicht des Aufzeichnungsträgers leidet an den meisten der oben genannten Nachteile. Derartige Behandlungen des Aufzeichnungsmediums würden dasselbe teurer als die gegenwärtig benutzten und behandelten Medien machen, ohne Garantie, dass die erzeugte Feuchtigkeit in Einklang stehen würde mit den gegebenen Arbeitsbedingungen. Nachteilig an der genannten Kontaktwalze ist ein möglicher Verunreinigungsfehler durch in das Reservoir zurückgeführte Flüssigkeit, die Material enthalten kann, das zur Behandlung der Oberflächenschicht des Aufzeichnungsträgers verwendet wird. Schliesslich sind die genannten Methoden durch Abweichungen im Laufe der Zeit unter unterschiedlichen Arbeitsbedingungen unfähig, genaue Werte von Feuchtigkeit wiederholt anzuwenden an genau den Orten, an denen die Feuchtigkeit erforderlich ist.

Hier will die Erfindung Abhilfe schaffen. Aufgabe der Erfindung ist es daher, eine Einrichtung zur Zuführung von Feuchtigkeit zu der Oberfläche eines Objektes, insbesondere der Oberflächenschicht eines Aufzeichnungsmediums, in einem elektrisch basischen Drucker zu schaffen, bei der die Feuchtigkeit genau und voraussagbar eingestellt werden kann, und bei der keine Gefahr der Verunreinigung des Flüssigkeitsvorrats und keine Notwendigkeit der Berührung des zu befeuchtenden Aufzeichnungsträgers besteht, und die das Befeuchten und Eindringen maximiert.

Erfindungsgemäss wird diese Aufgabe durch die kennzeichnenden Merkmale des Patentanspruchs 1 gelöst.

Nachstehend ist die Erfindung anhand eines in den Figuren veranschaulichten Ausführungsbeispieles beschrieben. Es zeigen:
Fig. 1 eine Befeuchtungseinrichtung in schaubildlicher Darstellung und
Fig. 2 einen Schnitt durch die Einrichtung nach Fig. 1.

Die Einrichtung zum Zuführen von Feuchtigkeit auf die Oberfläche eines Aufzeichnungsträgers eines elektrolytischen Druckers (Fig. 1) enthält einen hohlen zylindrischen Rotor, dessen Hohlraum 11 von der Seitenwand 13 umgeben ist. Der Rotor 10 besteht aus Aluminium, Edelstahl oder aus einem geeigneten Material, das undurchlässig ist gegenüber der Arbeitsumgebung. Der Rotor 10 besitzt wenigstens ein Formabschnitt 15 mit einem flachen Teil 17 und einem gerundeten Teil 19. Der Rotor ist mit einer Mehrzahl von Düsen 20 ausgerüstet, die durch die Seitenwand 13 gebohrt sind, um eine Reihe in dem flachen Teil 17 des Formabschnittes 15 zu bilden. Wenn gewünscht, kann der Rotor 10 mit einem zusätzlichen Formabschnitt und einer zusätzlichen Reihe von Düsen, wie in Fign. 1 und 2 gezeigt ist, ausgestattet sein. Der Rotor 10 steht mit dem Elektromotor 12 in Antriebsverbindung. Der Rotor 10 ist an seinem mit dem Elektromotor 12 verbundenen Ende abgedichtet, um das Austreten von Flüssigkeit zu vermeiden.

Zwischen dem Rotor 10 und dem zu befeuchtenden Objekt sind eine Lochplatte 14 und eine Blendenplatte 16 angeordnet. Die Lochplatte 14 besitzt den Schlitz 21 von der Länge «I» und der Breite «d». Die Länge «I» des Schlitzes 21 ist wenigstens geringfügig kürzer als die Länge «L» des Rotors 10. Der Schlitz 21 weist eine rechteckige Form auf; für andere Anforderungen kann er anders geformt sein. Die Blendenplatte 16 ist gegenüber der Lochplatte 14 bewegbar, so dass sie jeden gewünschten Teil des Schlitzes 21 abdekken kann. Dadurch kann die Blendenplatte 16 den Durchgang von Flüssigkeit durch den Schlitz 21 vergrössern oder verkleinern. Alternativ können beide Platten 14 und 16 oder lediglich die Platte 14 bewegbar angeordnet sein. Wichtig ist, dass die beiden Platten relativ zueinander bewegbar sein müssen.

Der Rotor 10 (Fig. 2) wird durch den Elektromotor 12 mit ungefähr 4000 bis 12 000 U/min., vorzugsweise mit 5000 U/min. angetrieben. Flüssigkeit wird durch ein Einlassrohr 18 dem Hohlraum 11 des Rotors 10 zugeführt. Das Einlassrohr 18 steht mit einer Flüssigkeitsquelle und einer Pumpe (nicht gezeigt) in Verbindung. Die Flüssigkeit dringt von dem Hohlraum 11 aus durch die Düsen 20 und wird durch dieselben in den Formabschnitt 15 des Rotors 10 ausgestossen. Die ausgefräste Einkerbung 15 der Rotoroberfläche erzeugt ein Vakuum, das der aus den Düsen 20 austretenden Flüssigkeit gestattet, über den Rotor 10 anzusteigen, als wenn die Rotoroberfläche perfekt glatt wäre. Der gerundete Teil 19 des Formabschnittes 15 dient zum Blockieren oder Zurückstossen der Flüssigkeit in die Benetzungszone über den Düsen 20.

Die Flüssigkeit wird kontinuierlich vom Rotor 10 ausgestossen, obwohl eine Art intermittierende Wirkungsweise möglich wäre. In der Benetzungszone nahe dem Schlitz 21 steigt die aus den Düsen 20 ausgestossene Flüssigkeit durch den Schlitz 21 in eine dünne Schicht 23, und zwar eine pro Umdrehung für jede Düsenreihe, und wird auf der ungeschützten Oberfläche des zu befeuchtenden Objektes niedergeschlagen, in diesem Fall auf dem Aufzeichnungsmedium eines elektrolytischen Druckers. Wie bereits erwähnt, ist die Blendenplatte 16 relativ zur Lochplatte 14 bewegbar, wodurch das Flüssigkeitsschichtmuster, das auf dem zu befeuchtenden Objekt niederzuschlagen ist, bestimmt wird. Somit erlaubt der freie Teil des Schlitzes 21, der das Feld «a» aufweist, der Flüssigkeitsschicht 23 desselben Feldes und der gleichen Form bei jeder Umdrehung des Rotors 10 zu passieren für jede Reihe von Düsen 20. Das Aufzeichnungsmedium oder zu überziehende Objekt wird über die Oberseite des Schlitzes 21 mit einer bestimmten, mit dem Verfahren verträglichen Geschwindigkeit bewegt.

Der Überzug auf dem zu befeuchtenden Objekt wird durch Einstellung eines oder mehrerer der nachfolgenden Grössen bestimmt:
a) effektive Breite und/oder Länge des Schlitzes 21;
b) Rotorgeschwindigkeit;
c) Geschwindigkeit des zu befeuchtenden Objektes;
d) Düsengeometrie und
e) Anzahl der Düsenreihen.

Bei fester Rotor- und Aufzeichnungsträgergeschwindigkeit können einzelne Teilschichten 23 von Flüssigkeit unterschiedlicher Flächen erhalten werden durch einfaches Einstellen der wirksamen Fläche des Schlitzes 21, d.h. der nach der Relativbewegung der Blendenplatte 16 gegenüber der Lochplatte 14 offengelassenen Fläche. Bei der Verwendung einer einzigen Düsenreihe ergeben eine Rotorgeschwindigkeit von 5000 U/min. und eine Aufzeichnungsträgergeschwindigkeit von 254 mm/sec. eine einzige Flüssigkeitsschicht 23 von einer Breite «d», die in «d»-Intervallen der Oberfläche des Aufzeichnungsträgermediums zugeführt wird. Wenn «d» zu verdoppeln ist, ist zweimal zu überziehen, da die wirksame Düsenreihe zweimal in die Benetzungszone gedreht wird, bevor die zu befeuchtende Fläche wegbewegt ist. In ähnlicher Weise ist bei einer Verdreifachung oder Vervierfachung von «d» das Überziehen drei- oder viermal durchzuführen. Wenn «d» auf 3,2 mm festgesetzt ist, wird dem zu überziehenden Objekt eine einzige Feuchtigkeitsschicht zugeführt. Wenn «d» auf 6,3 mm festgesetzt ist, sind zwei Schichten zu erzeugen und in ähnlicher Weise drei Schichten bei einem «d» von 9,5 mm und vier Schichten bei einem «d» von 12,7 mm. Somit ist es möglich, genaue Flüssigkeitsteile einer vorherbestimmten Anzahl von Schichten 23 auf einem zu befeuchtenden Objekt zu erzeugen durch ein einfaches, nicht genaues Einstellen des Schlitzes 21. Da jede Schicht 21 ziemlich dünn ist, ergibt die beschriebene Einrichtung eine genaue Überzugsdicke durch schrittweises Herstellen von «d» in Schritten von 3,2 mm.

Nach dem Austreten der Flüssigkeit aus den Düsen 20 schlägt die nicht durch den Schlitz 21 hindurchtretende Flüssigkeit an der Unterseite der Platten 14 und 16 oder an den Wänden 22 an und wird in einen Flüssigkeitsvorratsbehälter 28 über eine geneigte Grundfläche 24 zurückgeführt. Da die beschriebene Einrichtung ein berührungsfreies Überzugssystem darstellt, besteht keine Gefahr, dass die Flüssigkeit im Vorratsbehälter 28 durch Chemikalien verunreinigt wird, die auf oder innerhalb der Oberfläche des zu befeuchtenden Objektes sind. Ferner ist es wichtig, zu betonen, dass das berührungsfreie Merkmal den Strömungswiderstand auf das Aufzeichnungsmedium-Transportsystem ausschaltet, der bei bekannten derartigen Einrichtungen auftritt. Die beschriebene Einrichtung weist schnelle Start-Stop-Charakteristika auf, wenn ein Magnet verwendet wird für ein Ferneinstellen der Blendenplatte 16. Ausserdem kann, falls gewünscht, ein zweiter Formabschnitt 15 vorgesehen werden, der vorzugsweise diametral gegenüber dem ersten liegt.

## Patentansprüche

1. Einrichtung zum Befeuchten der Oberfläche eines Objektes mit vorherbestimmten Mengen von Flüssigkeit, um das Objekt weiteren Behandlungen zugänglich zu machen, dadurch gekennzeichnet, dass ein hohlzylindrischer Rotor (10) mit wenigstens einer parallel zu seiner Achse über seine gesamte Länge sich erstreckenden Ausfräsung (15) versehen ist, in der eine Reihe, die Ausfräsung (15) mit dem Hohlraum (11) des Rotors (10) verbindende Öffnungen (20) angeordnet ist, dass der Hohlraum (11) mit einem Flüssigkeitsvorrat über eine Leitung (18) verbunden ist und dass zwischen dem Rotor (10) und dem zu befeuchtenden Objekt eine verstellbare Blende (14,16) angeordnet ist.

2. Einrichtung nach Anspruch 1, dadurch gekennzeichnet, dass die Ausfräsung (15) eine ebene (17) und eine in der Drehrichtung des Rotors (10) gesehen sich anschliessende konkave Fläche (19) aufweist, wobei in die ebene Fläche (17) die Öffnungen (20) münden.

3. Einrichtung nach Anspruch 1, dadurch gekennzeichnet, dass die verstellbare Blende eine Blendenplatte (16) und eine Lochplatte (14) aufweist, dass diese beiden Platten relativ zueinander bewegbar sind und dass die Lochplatte (14) zwischen der Blendenplatte (16) und dem zu befeuchtenden Objekt angeordnet ist.

4. Einrichtung nach Anspruch 1, dadurch gekennzeichnet, dass der Rotor (10) n Ausfräsungen enthält, die gleichmässig um den Umfang des Rotors (10) verteilt sind.

## Revendications

1. Dispositif pour humidifier la surface d'un objet avec des quantités prédéterminées de liquide pour permettre à l'objet d'accéder à d'autres traitements, caractérisé en ce qu'il est prévu un rotor cylindrique creux (10) présentant au moins une fraisure (15) qui s'étend parallèlement à son axe, sur toute sa longueur et dans laquelle est disposée une rangée d'ouvertures (20) reliant la fraisure (15) au volume creux (11) du rotor (10); en ce que le volume creux (11 ) est réuni, par l'intermédiaire d'une conduite (18), à un réservoir de liquide; et en ce qu'entre le rotor (10) et l'objet à humidifier est disposé un diaphragme réglable (14,16).

2. Dispositif selon la revendication 1, caractérisé en ce que la fraisure (15) présente une surface plane (17) et une surface concave (19) qui s'y raccorde vu dans le sens de rotation du rotor (10), étant précisé que c'est dans la surface plane (17) que débouchent les ouvertures (20).

3. Dispositif selon la revendication 1, caractérisé en ce que le diaphragme réglable comporte une plaque pleine (16) et une plaque perforée (14); en ce que ces deux plaques peuvent se déplacer l'une par rapport à l'autre; et en ce que la plaque perforée (14) est disposée entre la plaque pleine (16) et l'objet à humidifier.

4. Dispositif selon la revendication 1, caractérisé en ce que le rotor (10) contient n fraisures régulièrement réparties à la périphérie du rotor (10).

## Claims

1. Device for wetting the surface of an object with predetermined amounts of fluid in order to render said object amenable to further processing, characterized in that a cylindrical rotor (10) having a hollow center comprises at least one counterboring (15) extending in parallel to its axis over its entire length, and having a number of apertures (20) connecting the counterboring (15) to the cavity (11) of the rotor (10), that the cavity (11) is connected to a fluid reservoir via a line (18), and that between the rotor (10) and the object to be wetted an adjustable shutter (14, 16) is arranged.

2. Device as claimed in claim 1, characterized in that the counterboring (15) comprises a plane (17) and a concave surface (19) following in the rotational directon of the rotor (10), with the apertures (20) opening into the plane (17).

3. Device as claimed in claim 1, characterized in that the adjustable shutter comprises a shutter plate (16) and an apertured plate (14), that these two plates are movable relative to each other, and that that apertured plate (14) is provided between the shutter plate (16) and the object to be wetted.

4. Device as claimed in claim 1, characterized in that the rotor (10) comprises n counterborings distributed uniformly over the circumference of the rotor (10).
